# EUROPÄISCHE PATENTSCHRIFT

(11) **EP 2 859 570 B1**
(45) Veröffentlichungstag und Bekanntmachung des Hinweises auf die Patenterteilung: **22.11.2017**
(21) Anmeldenummer: 13727913.9
(22) Anmeldetag: 11.06.2013
(51) Int. Cl.: H01H 33/64, H01H 33/08, H01H 33/18, H01H 33/56

(54) **SCHALTGERÄT FÜR GLEICHSTROM**
SWITCHGEAR FOR DIRECT CURRENT
APPAREIL DE COUPURE POUR COURANT CONTINU

(30) Priorität: 11.06.2012 DE 102012104992
(43) Veröffentlichungstag der Anmeldung: 15.04.2015
(73) Patentinhaber: Eaton Electrical IP GmbH & Co. KG, 12529 Schönefeld (DE)
(72) Erfinder: MEISSNER, Johannes, 53129 Bonn (DE); THAR, Ralf, 53757 St. Augustin (DE); GERVING, Karsten, 53229 Bonn (DE); LANG, Volker, 53125 Bonn (DE)
(74) Vertreter: Eaton IP Group EMEA
(86) Internationale Anmeldenummer: PCT/EP2013/062004
(87) Internationale Veröffentlichungsnummer: WO 2013/186201

(56) Entgegenhaltungen:
- EP-A2- 0 473 014
- EP-A2- 1 022 758
- CH-A- 462 918
- DD-A- 37 438
- DE-A1- 3 817 361
- US-A- 2 849 659
- US-A- 3 735 074

## Beschreibung

Die Erfindung betrifft ein Schaltgerät zum Führen und Trennen hoher Gleichströme. Das Schaltgerät umfasst ein gasdicht gekapseltes Gehäuse, das mit einem Isoliergas gefüllt ist, sowie mindestens ein Kontaktpaar, das in dem Gehäuse angeordnet ist und das einen ersten Kontakt und einen zweiten Kontakt aufweist, wobei zumindest einer der beiden Kontakte beweglich ist und die beiden Kontakte in einem eingeschalteten Zustand des Schaltgeräts in Kontakt zueinander und in einem ausgeschalteten Zustand des Schaltgeräts außer Kontakt zueinander sind. Ferner umfasst das Schaltgerät eine Lichtbogentreiberanordnung, die zumindest im Bereich des Kontaktpaares ein Magnetfeld erzeugt.

Ein solches Schaltgerät ist beispielsweise aus der US 5 680 084 A bekannt. Das dort beschriebene Gehäuse ist mit einem Gasgemisch, welches Wasserstoff umfasst, gefüllt. Es sind auch andere Schalter bekannt, bei denen ein oder mehrere Kontaktpaare vorgesehen sind, die in einer Luftatmosphäre betrieben werden. Beim Öffnen solcher Schalter entsteht ein Schaltlichtbogen zwischen den Kontakten eines Kontaktpaares. Bei Wechselstromanwendungen erlischt dieser Schaltlichtbogen zwischen den Kontakten beim natürlichen Nulldurchgang des Stroms, so dass eine dauerhafte Unterbrechung des Stromflusses bewirkt wird. Insbesondere bei höheren Strömen wird mittels eines magnetischen Blasfelds, das entweder extern über ein Permanentmagnetsystem oder auch über ein im Schalter selbst über geeignet geführte Strombahn erzeugtes Eigenmagnetfeld entsteht, so dass der Schaltlichtbogen von den Kontakten weggetrieben und erweitert wird und aufgrund von Deionisierung und Kühlung erlischt. Es sind auch Schalter mit Löschsystemen bekannt, z.B. in Form sogenannter Deion-Kammern, in denen durch Aufteilung des Schaltlichtbogens in mehrere Teillichtbögen bei gleichzeitiger Kühlung durch Kammerwände und Löschbleche eine schnelle Erhöhung der Lichtbogenspannung erfolgt, so dass es spätestens beim Erreichen der treibenden Spannung zum Erlöschen und damit zu einer dauerhaften Unterbrechung des elektrischen Stroms kommt.

Je nach Energiegehalt des Lichtbogens kommt es hierbei zu einer unterschiedlich hohen thermischen Belastung der Kontaktanordnung, verbunden mit einem gewissen Abbrand an Kontaktwerkstoff. Thermisch belastet werden auch die Schaltkammerwände sowie die Löschkammern, was im Ergebnis zu einer Begrenzung der elektrischen Lebensdauer des Schaltgeräts führt. Die Belastung des Schaltgeräts während des Schaltvorgangs ist besonders hoch im Falle großer Lichtbogenleistungen, insbesondere bei fehlender oder geringer Mobilität des Lichtbogens, was zu einem vergleichsweise hohen Kontaktabbrand sowie Materialveränderungen der Schaltkammerwände durch örtlich hohe thermische Belastungen zur Folge hat.

Eine hohe thermische Belastung der Schaltkammern tritt insbesondere bei hohen Gleichströmen auf, welche im Gegensatz zu vergleichbaren Wechselströmen keinen sinusförmigen Stromverlauf mit natürlichem Nulldurchgang aufweisen und damit nach Trennung der Schaltkontakte eine gleichbleibend hohe Lichtbogenleistung aufweisen. Zum Erzielen einer möglichst hohen Lebenserwartung eines Schaltgeräts für Gleichstromanwendungen ist es daher unumgänglich, die Brenndauer des Schaltlichtbogens durch dessen schnelle Kühlung und Deionisierung der Schaltstrecke zu minimieren. Hierbei wird ein rasches Ansteigen der Brennspannung erzielt, die beim Erreichen der treibenden Spannung zum Erlöschen des Lichtbogens führt.

Bei den zum Löschen von Gleichströmen (DC-Strömen) bekannten Anordnungen, bei denen die Schaltlichtbögen über magnetische Blasfelder in sog. Deion-Kammern getrieben und dort zum Erlöschen gebracht werden, können insbesondere bei energiereichen Lichtbögen häufig Rückzündungen auftreten. Hierbei kommt es in einem Teilbereich der Schaltstrecke, in der der Lichtbogen nicht mehr unmittelbar wirkt, wodurch sich die elektrische Leitfähigkeit in diesem Bereich durch Deionisierung der umgebenden Luft insgesamt bereits deutlich vermindert hat, zu einer erneuten Durchzündung durch den Lichtbogen, verbunden mit einem plötzlichen Einbruch der Lichtbogenspannung. Wiederholte Rückzündungen können die Gesamtbrenndauer des Schaltlichtbogens, erheblich verlängern, was wiederum eine erhöhte thermische Belastung des Schaltgeräts bedeutet. Schaltungen mit häufigen Rückzündungen bedingen daher im Ergebnis eine verringerte Lebenserwartung des Schaltgeräts.

Eine sehr effiziente Lichtbogenlöschung lässt sich erzielen, wenn man statt normaler Luft als Schaltumgebung Wasserstoff oder ein wasserstoffhaltiges Gasgemisch in Form eines hermetisch gekapselten Gehäuses des Schalters wählt. Es ist bekannt, dass Wasserstoffmoleküle aufgrund im Vergleich zu Luftmolekülen wesentlich höheren Teilchengeschwindigkeit eine sehr effiziente Kühlung und Deionisation der Schaltstrecke bewirken. Im Ergebnis lässt sich beim Schalten in einer Wasserstoffatmosphäre an einem frei brennenden Lichtbogen ein Mehrfaches der mit der gleichen Schaltanordnung in Luft erzielbaren Lichtbogenspannung erreichen. In der Praxis bedeutet dies, dass man über eine gezielte Längung des Schaltlichtbogens, hervorgerufen durch ein magnetisches Blasfeld, eine höhere Lichtbogenspannung aufbauen kann als durch die Aufteilung des Lichtbogens in mehrere Teillichtbögen in Form einer klassischen Löschblechanordnung.

Gekapselte wasserstoffgefüllte Schaltgeräte findet man heute in mehreren Produkten in Form kompakter Relais für Ströme bis zu mehreren hundert Ampere realisiert. Diese Produkte sind vor allem dafür ausgelegt, Ströme in dieser Größenordnung in Form sehr kompakter Anordnungen dauerhaft zu führen und typischerweise mehrere tausend Mal zu schalten. Mit diesen kompakten Schaltkammern sind jedoch die erzielbaren Schaltzahlen bei hohen Schaltleistungen durch ein allmählich abnehmendes Isolationsvermögen solcher Anordnungen begrenzt. Das Dokument DD 37 438 beschreibt ein Schaltgerät speziell für Gleichstrombetrieb.

Das Dokument EP 1 022 758 A2 zeigt ein Schaltgerät in einem rotationssymmetrischen Isolatorrohr.

Aufgabe der vorliegenden Erfindung ist es daher, einen Schalter, vorzugsweise für hohe Gleichströme, zu realisieren, der bei vergleichsweise kompakten Ausmaßen hohe elektrische Schaltleistungen bei hoher Schalthäufigkeit und hoher Gesamtschaltzahl ermöglicht.

Gelöst wird die Aufgabe durch ein Schaltgerät gemäß Anspruch 1. Bevorzugte Ausführungsbeispiele ergeben sich aus den Unteransprüchen
Dadurch, dass das Schaltgerät mit einem Isoliergas, insbesondere Wasserstoff oder einem wasserstoffhaltigen Gasgemisch, gefüllt ist und zusätzlich eine Löscheinrichtung vorgesehen ist, sind zwei wirksame Methoden zum Löschen des Schaltlichtbogens miteinander kombiniert, so dass sich eine besonders effiziente und schnelle Löschung des Schaltlichtbogens ergibt. Alleine durch die Wasserstoffatmosphäre wird ein effizientes Löschen des Lichtbogens bewirkt. Durch das Vorsehen einer Lichtbogenlöscheinrichtung kann der Schalter jedoch auch für höhere Ströme verwendet werden, da selbst in Fällen, in denen die Wasserstoffatmosphäre nicht ausreicht, dann zusätzlich die Lichtbogenlöscheinrichtung gewährleistet, dass der Lichtbogen sicher gelöscht wird. Die Löscheinrichtung ist aus einem elektrisch nicht leitenden Material hergestellt und derart geformt, dass der Lichtbogen mäanderförmig aufgeweitet wird. Hierbei kann die Löscheinrichtung zum Beispiel aus Keramik hergestellt sein. Durch das mäanderförmige Aufweiten des Lichtbogens wird die effektive Lichtbogenstrecke deutlich verlängert, ohne einen erhöhten Platzbedarf innerhalb des Schaltgeräts aufzuweisen.

Die Löschkammer kann mehrere mit Abstand zueinander gestapelte Löschplatten aus hitzebeständigem und elektrisch nicht leitendem Material, wie z.B. Keramik, umfassen. Somit ergibt sich ein einfacher Aufbau und eine einfache Fertigung, wie dies zum Beispiel im Zusammenhang mit Deion-Kammern bekannt ist.

Die Löscheinrichtung weist eine Einlaufseite auf, von der aus der Lichtbogen in die Löscheinrichtung gelenkt wird und in diese eintritt. An dieser Einlaufseite der Löscheinrichtung stehen die einzelnen Löschplatten unterschiedlich weit vor, so dass beim Hineintreiben des Lichtbogens in die Löscheinrichtung der Lichtbogen bereits mäanderförmig bzw. wellenförmig aufgeweitet wird, da sich der Lichtbogen um die Platten herum bewegt und sich an diese anschmiegt. Hierzu können unterschiedlich lange Löschplatten vorgesehen sein, wobei abwechselnd kürzere und längere Löschplatten angeordnet sind.

Die Löschplatten können ferner jeweils auf der Einlaufseite der Löscheinrichtung eine Einkerbung aufweisen, in die der Lichtbogen hineingetrieben wird. Die Einkerbung kann hierbei asymmetrisch ausgebildet sein und/oder außermittig angeordnet sein, so dass der tiefste Punkt der Einkerbung außermittig angeordnet ist. Zusätzlich können die Einkerbungen benachbarter Löschplatten zusammen eine Nut mit ungeradem Verlauf bilden. Somit wird der Lichtbogen quer zu seiner Bewegungsrichtung zusätzlich mäanderförmig aufgeweitet. Somit ergibt sich eine Wellenform des Lichtbogens zum einen in Bewegungsrichtung des Lichtbogens durch das Anschmiegen an die Löschplatten und eine Wellenform quer zur Bewegungsrichtung durch die Einkerbungen. Die bewirkt eine äußerst effiziente Verlängerung bzw. Aufweitung des Lichtbogens.

Die Lichtbogentreiberanordnung kann mindestens zwei Permanentmagneten umfassen, die außerhalb des Gehäuses angeordnet sind und das Magnetfeld im Bereich des Kontaktpaares erzeugen.

Für ein effektives Aufweiten des Lichtbogens und zum Führen desselben in Richtung zur Löscheinrichtung ist zumindest eine Lichtbogenleitanordnung vorgesehen, mittels derer ein zwischen den Kontakten auftretender Lichtbogen zur Löscheinrichtung geleitet wird. Die Lichtbogenleitanordnung kann ein erstes Leitblech und ein zweites Leitblech umfassen, welche jeweils ausgehend von den Kontakten derart in Richtung zu der zumindest einen Löscheinrichtung verlaufen, dass sich der Abstand zueinander vergrößert.

Für eine erste Polarität eines Lichtbogens kann eine erste Löscheinrichtung und für eine zweite Polarität des Lichtbogens eine zweite Löscheinrichtung vorgesehen sein. Somit wird polaritätsunabhängig ein sicheres Löschen des Lichtbogens gewährleistet.

Der erste Kontakt ist elektrisch leitend mit einer feststehenden Elektrode und der zweite Kontakt elektrisch leitend mit einer beweglichen Elektrode verbunden.

Hierbei weist jede der Elektroden eine Leitanordnung der Lichtbogenleiteinrichtung in Form einer sich ausgehend vom jeweiligen Kontakt in von der jeweiligen anderen Elektrode abgewandten Richtung sich erweiternden Oberfläche auf. Hierbei kann die Oberfläche der Elektrode durch ein separates napfförmiges Bauteil dargestellt sein.

Die bewegliche Elektrode kann über einen Faltenbalg abgedichtet aus dem Gehäuse geführt sein, wobei an der beweglichen Elektrode ein Schirmblech vorgesehen ist, das den Faltenbalg zumindest teilweise umgibt und vor thermischen Einflüssen schützt.

Das Gehäuse weist ein Isolierrohr aus elektrisch isolierendem Material sowie zwei das Isolierrohr an seinen Enden verschließenden Deckeln auf, wobei das Isolierrohr, die Deckel und die Elektroden rotationssymmetrisch zu einer Längsachse des Schaltgeräts ausgebildet sind.

Hierbei kann einer der Deckel einstückig mit der feststehenden Elektrode ausgebildet sein, um eine möglichst effiziente Wärmeableitung aus dem Gehäuse zu gewährleisten. Ein bevorzugtes Ausführungsbeispiel eines erfindungsgemäßen Schaltgeräts ist anhand der folgenden Zeichnungen näher erläutert. Hierin zeigt
- Figur 1: einen Längsschnitt durch ein erfindungsgemäßes Schaltgerät,
- Figur 2: eine perspektivische Darstellung des Schaltgeräts gemäß Figur 1 und
- Figur 3: eine perspektivische Darstellung einer Löscheinrichtung des Schaltgeräts gemäß Figur 1.

Der prinzipielle Aufbau eines erfindungsgemäßen Schaltgeräts 1 ist in den Figuren 1 und 2 dargestellt, die im folgenden zusammen beschrieben werden.

Ähnlich wie bei bekannten Vakuumschaltkammern umfasst das Schaltgerät 1 ein eine Schaltkammer 2 bildendes Gehäuse 3, das nach außen hermetisch dicht gekapselt ist und im wesentlichen zylindrisch gestaltet ist mit einer feststehenden Elektrode 4 an der einen Stirnseite. An einer der ersten Stirnseite abgewandten zweiten Stirnseite ist eine bewegliche Elektrode 5 vorgesehen, die in axialer Richtung bezogen auf eine Längsachse L des Schaltgeräts 1 gegen die feststehende Elektrode 4 beweglich ist.

Auf der Seite der feststehenden Elektrode 4 befindet sich ein becherförmiger erster Deckel 7, der entweder als separates Bauteil konzentrisch mit der feststehenden Elektrode 4 verbunden ist, wobei der äußere Teil der feststehenden Elektrode 4 durch eine Öffnung im Deckel 7 hindurchtritt, oder wie in der Figur 1 gezeigt, der erste Deckel 7 und die feststehende Elektrode 4 als einheitliches Bauteil ausgeführt sind.

Die Beweglichkeit der beweglichen Elektrode 5 wird über einen axial längenveränderlichen Faltenbalg 6 erzielt, dessen eine Stirnseite mit der beweglichen Elektrode 5 gasdicht verbunden ist. Die andere Stirnseite des Faltenbalgs 6 ist mit einem becherförmigen zweiten Deckel 9 ebenfalls gasdicht in der Weise verbunden, dass der außerhalb des Gehäuses 3 befindliche Teil der beweglichen Elektrode 5 durch eine konzentrische Öffnung 8 an der Deckelstirnseite hindurchgeführt ist.

Die den äußeren Elektrodenseiten abgewandten Enden der beiden Deckel 7, 9 sind jeweils mit einer Stirnseite eines zylindrischen Isolierrohr 10 aus einem elektrisch isolierenden Material, vorzugsweise Keramik, gasdicht verbunden. Das Isolierrohr 10 ist hierbei in Längsrichtung des Gehäuses 3 so positioniert, dass sich die inneren Enden der beiden Elektroden 4, 5 im Innern des Isolierrohres 10 befinden.

Die im Innern des Gehäuses 3 befindliche Seite der feststehenden Elektrode 4 trägt auf ihrer Stirnseite 11 einen ersten Kontakt 13 und die im Innern des Gehäuses 3 befindliche Seite der beweglichen Elektrode 5 trägt auf ihrer Stirnseite 12 einen zweiten Kontakt 14. Die beiden Kontakte 13, 14 sind gleich groß und bilden zusammen ein Kontaktpaar. Die Kontakte 13, 14 sind vorzugsweise aus einem geeignet gewählten abbrandfesten Kontaktwerkstoff hergestellt. Die beiden Kontakte 13, 14 sind hierbei mit ihrer jeweiligen Elektrode 4, 5 über eine flächige Lötverbindung fest verbunden.

Zum Führen und Löschen des beim Öffnen der beiden Kontakte 13, 14 unter Last entstehenden Lichtbogens ist die Schaltkammer 2 wie folgt gestaltet. Zwei parallel zu einander liegende Permanentmagnete 15, 16, in deren Mitte sich die Schaltkammer 2 bzw. das Gehäuse 3 befindet, sind außerhalb des Gehäuses 3 angeordnet. Die Permanentmagnete 15, 16 sind in Höhe der beiden Kontakte 13, 14 angeordnet und erzeugen ein Magnetfeld, dessen Feldlinien im Bereich der Kontakte 13, 14 angenähert homogen verlaufen, wobei die Feldlinien parallel zur Oberfläche der Kontakte 13, 14 liegen.

Ein beim Öffnen der Kontakte 13, 14 entstehender Lichtbogen wird aufgrund der im Kontaktbereich wirkenden Lorentzkraft bei geeignet gewählter Magnetfeldstärke rasch von den Oberflächen der Kontakte 13, 14 weg nach außen in Richtung des Isolierrohres 10 bewegt. Zwischen den Kontakten 13, 14 und dem Isolierrohr 10 befinden sich zwei diametral gegenüberliegende Löscheinrichtungen 17, 18, nämlich eine erste Löscheinrichtung 17 und eine zweite Löscheinrichtung 18. Die Löscheinrichtungen 17, 18 dienen dem gezielten Aufweiten bzw. Verlängern des in Richtung des Isolierrohres 10 laufenden Lichtbogens, sobald dieser eine Einlaufseite 19 einer der beiden Löscheinrichtungen 17, 18 erreicht. Die Löscheinrichtungen 17, 18 umfassen jeweils eine Stapelanordnung von Löschplatten 20, 21 aus einem abbrandfestem Isolierstoff, vorzugsweise Keramik, welche in Analogie zu den beim Schalten an Luft häufig verwendeten Deion-Löschkammern in einem definierten Abstand zueinander in einem Rahmen 32 fixiert sind, der ebenfalls aus Isolierstoff besteht (siehe Figur 3). Die Löscheinrichtungen 17, 18 sind zu den außerhalb der Schaltkammer 2 liegenden Permanentmagnete 15, 16 derart ausgerichtet, dass die Magnetfeldlinien senkrecht zu den Längsachsen L1, L2 der beiden Permanentmagneten 15, 16 sowie senkrecht zu einer Verbindungsebene, welche beide Längsachsen L1, L2 beinhaltet, liegen.

In einer vorteilhaften Ausführungsform einer Löscheinrichtungen 17, 18 besteht die Stapelanordnung aus Löschplatten 20, 21 unterschiedlicher Länge, wobei auf eine kürzere Löschplatte 20 jeweils eine längere Löschplatte 20' folgt und umgekehrt, so dass die dem Lichtbogen zugewandte Einlaufseite 19 der Löscheinrichtungen 17, 18 eine zickzackförmige, mäanderförmige Kontur erhält. Anders als bei einer Deionkammer, in der sich der Lichtbogen in eine Vielzahl einzelner Teillichtbögen aufteilt, deren Länge jeweils dem Abstand benachbarter Löschbleche entspricht, wobei sich die in der Deionkammer erzeugte Gesamtlichtbogenspannung als Summe der Spannungen aller Teilbögen ergibt, wird der Lichtbogen beim Einlaufen in eine der Löscheinrichtungen 17, 18 gemäß der Erfindung nicht aufgeteilt, sondern durch Anschmiegen an die einzelnen Löschplatten 20, 21 sowie durch die blasfeldbedingte Ausbauchung in den Raum zwischen den Löschplatten 20, 21 gezielt verlängert. Mit einer gestuften Plattenanordnung der eben beschriebenen Form wird somit eine zusätzliche Längung des Lichtbogens erzielt.

Eine weitere Verstärkung der Lichtbogenausbauchung lässt sich durch Einkerbungen 22, 23 in den Löschplatten 20, 21 auf der Einlaufseite 19 erzielen. Die Einkerbungen 22, 22' benachbarter Löschplatten 20, 20' können zueinander versetzt oder unterschiedlich asymmetrisch ausgebildet sein. Mit einer derart gestalteten Löscheinrichtungen 17, 18 lassen sich in einer Schaltkammeratmosphäre aus Wasserstoff oder einem wasserstoffhaltigen Gasgemisch deutlich höhere Lichtbogenspannungen erzielen als in einer an Luft betriebenen Deionkammer von vergleichbarer Größe, was im Ergebnis die Brenndauer des Lichtbogens stark verkürzt.

Zum Erreichen eines optimalen Lichtbogenlaufverhaltens im magnetischen Blasfeld zwischen den Kontakten 13, 14 und den Löscheinrichtungen 17, 18 sind zum einen die beiden Kontakte 13, 14 in der Weise abgeschrägt, dass die den Elektroden 4, 5 zugewandten Flächen größer sind als die dem jeweiligen anderen Kontakt 14, 13 zugewandten Flächen. Durch diesen rampenförmigen Übergang wird ein kontinuierliches Abwandern des Lichtbogens von den Oberflächen der Kontakte 13, 14 begünstigt. Weiterhin lässt sich ein günstiges Lichtbogenlaufverhalten durch eine konische oder glockenförmige Ausgestaltung der Elektrodenoberflächen 24, 25 im Inneren des Gehäuses 3 erzielen. Eine zusätzliche Verbesserung der Lichtbogenführung in Richtung der Löscheinrichtungen 17, 18 kann man durch einen Wulst 26, 27 bzw. eine wulstartige Überhöhung der glockenförmigen Elektrodenoberflächen 24, 25 beider Elektroden 4, 5 in Richtung längs der Verbindungsebene der beiden Löscheinrichtungen 17, 18 erzielen. Eine besonders vorteilhafte Ausführung der Lichtbogenführung lässt sich dadurch erreichen, dass, wie in Figur 1 dargestellt, Leitbleche in Form von sich ausgehend vom jeweiligen Kontakt in von der anderen Elektrode abgewandten Richtung sich erweiternden Kappen 28, 29 aus elektrisch leitendem Material vorgesehen sind. Die Kappen 28, 29 bilden zudem jeweils eine der Wülste 26, 27. Bei den Kappen 28, 29 handelt es sich um separate Bauteile, welche aus einem abbrandfesten Material bestehen und sich in voller Länge an die konische oder glockenförmige Oberflächengeometrie der Elektroden 4, 5 anschmiegen und mit diesen z.B. über eine flächige Lotverbindung einen festen Verbund ausbilden. Mit einer solchen Anordnung lässt sich die Erosion, welche durch die mit jeder Schaltung einhergehenden lokalen Aufschmelzungen und Verdampfungen entlang der Lichtbogenfußpunkte, entgegenwirken.

Durch den spiegelsymmetrischen Aufbau der Schaltanordnung wird eine Schaltkammer realisiert, die - in der beschriebenen Weise im permanentmagnetischen Feld eingebettet - ein polaritätsunabhängiges Schalten ermöglicht, d.h. unabhängig von der Polungsrichtung des Stroms wird der beim Öffnen der Kontakte 13, 14 entstehende Lichtbogen über die dort wirkende Lorentzkraft immer über eine der beiden Leitbleche in Form der Kappen 28, 29 in die jeweils dort angrenzenden Löscheinrichtungen 17, 18 laufen und dort zum Erlöschen gebracht werden.

Um zu verhindern, dass es sich beim Aufweiten des Schaltlichtbogens im Magnetfeld der externen Permanentmagneten in Einzelfällen zur Bildung von Lichtbogenfußpunkten im Bereich des aufgrund seiner nur geringen Dicke sehr empfindlichen Faltenbalgs 6 kommt, was zu punktuellen Undichtigkeiten führen kann, welche unweigerlich zum totalen Verlust der eingekapselten Wasserstoffatmosphäre und damit zum Versagen des Schaltgeräts führt, ist der Faltenbalg 6 in Richtung der Schaltstrecke durch ein Schirmblech 30 geschützt, welches den Faltenbalg 6 mantelförmig umgibt.

Für eine hermetisch gekapselte Schaltanordnung ist es im Fall hoher Schalthäufigkeiten und Lichtbogenleistungen sehr wichtig, die von den Lichtbögen ausgehende Wärmeenergie effizient nach außen abzuführen, um eine Überhitzung der Schaltkammer bzw. des Gehäuseinneren zu verhindern. Dieses wird zum einen durch die massive Ausführung der beiden Elektroden 4, 5 im Bereich der Lichtbogenbeanspruchung begünstigt. Aus dem gleichen Grund befinden sich die Kontakte 13, 14 nicht in Höhe der Schaltkammermitte, sondern zum stirnseitigen Ende der feststehenden Elektrode 4 hin verschoben. Hierdurch ist die Wegstrecke für das Ableiten der Lichtbogenwärme aus der Schaltkammer 2 heraus vergleichsweise kurz. Günstig für eine effiziente Wärmeabfuhr ist ebenso eine großflächige Anklemmung von Stromleitern an die Elektroden 4, 5.

Für eine schnelle Abkühlung des durch die Lichtbogenbeanspruchung aufgeheizten Isoliergases im Gehäuseinnern sorgt weiterhin eine um die bewegliche Elektrode 5 verlaufende konzentrische Kühlrippenanordnung 31, welche eine deutliche Oberflächenvergrößerung der beweglichen Elektrode 5, welche wie auch die feststehende Elektrode 4 vorzugsweise als massive Kupferelektrode ausgebildet ist, bedeutet und dadurch eine entsprechend große Konvektionskühlfläche bietet.

Um eine hermetisch gekapselte Schaltanordnung in der beschriebenen Weise zu realisieren, kann man prinzipiell die gleichen Wege beschreiten, wie sie bei der Herstellung von Vakuumschaltkammern gängige Praxis sind. Zu nennen ist hier beispielsweise das sogenannte "Pinch-off"-Verfahren, bei dem im ersten Schritt zunächst die einzelnen Komponenten oder Baugruppen des Schaltgeräts montiert und die gesamte Anordnung anschließend gasdicht, vorzugsweise über Lötverbindungen, verschlossen wird. Vor der Befüllung mit dem gewünschten Isoliergas muss zunächst die Atmosphärenluft vollständig aus dem Gehäuse entfernt werden. Dies geschieht über ein Absaugröhrchen vorzugsweise aus Kupfer, das am kammerseitigen Ende gasdicht mit dem Gehäuse vorzugsweise über eine Lötung verbunden ist und das am anderen Ende an eine Vakuumpumpe angeschlossen ist. Nach Erreichen des gewünschten Vakuums wird das Gehäuse über ein entsprechendes Ventil mit dem Isoliergas von gewünschtem Druck befüllt. Abschließend wird die Kammer dann über eine flächige Verquetschung des Absaugröhrchens und anschließende Abtrennung von der Füllanordnung gasdicht versiegelt.

Ein weiteres, vorteilhaftes Verfahren zum Befüllen und hermetischen Verschließen des Gehäuses ist das sogenannte "One-Shot-Brazing"-Verfahren. Bei diesem Lötverfahren wird das Gehäuse zunächst nach dem Baukastenprinzip vollständig aufgebaut und geeignet vorfixiert. Zwischen sämtlichen zu verlötenden Flächen wird Lotmaterial in geeigneter Form und Menge zugesetzt. Anschließend wird die gesamte Anordnung in einen Vakuumlötofen eingebracht, wo sie in einem einzigen Ofenprozeß nacheinander evakuiert, mit Isoliergas von gewünschtem Druck befüllt und abschließend bei einer Ofentemperatur oberhalb des Lotschmelzpunkts vollständig gasdicht versiegelt wird.

Als Voraussetzung zur Realisierung dieses "One-Shot-Brazing"-Verfahren müssen zum einen sämtliche verwendeten Bauteile aus geeigneten hochtemperaturfesten gasdichten Materialien von nur geringer Ausgasung gewählt sein, zum anderen muss über eine geeignete Vorreinigung aller Teile sichergestellt sein, dass es während des Lotprozesses zu keinen relevanten verschmutzungsbedingten Ausgasungen kommt sowie weiterhin eine vollständige, gasdichte Lotbenetzung aller zu verlötenden Bauteile erfolgt.

### Bezugszeichenliste

- 1: Schaltgerät
- 2: Schaltkammer
- 3: Gehäuse
- 4: feststehende Elektrode
- 5: bewegliche Elektrode
- 6: Faltenbalg
- 7: erster Deckel
- 8: Öffnung
- 9: zweiter Deckel
- 10: Isolierrohr
- 11: Stirnseite
- 12: Stirnseite
- 13: erster Kontakt
- 14: zweiter Kontakt
- 15: Permanentmagnet
- 16: Permanentmagnet
- 17: erste Löscheinrichtung
- 18: zweite Löscheinrichtung
- 19: Einlaufseite 20, 20' Löschplatte
- 21: Löschplatte
- 22,: 22' Einkerbung
- 23: Einkerbung
- 24: Elektrodenoberfläche
- 25: Elektrodenoberflächen
- 26: Wulst
- 27: Wulst
- 28: Kappe
- 29: Kappe
- 30: Schirmblech
- 31: Kühlrippenanordnung
- 32: Rahmen

- L: Längsachse
- L1: Längsachse der ersten Löscheinrichtung
- L2: Längsachse der zweiten Löscheinrichtung

## Patentansprüche

1. Schaltgerät (1) geeignet für einen Gleichstrombetrieb umfassend ein gasdicht gekapseltes, elektrisch isolierendes Gehäuse (3), das mit einem Isoliergas gefüllt ist, mindestens ein Kontaktpaar (13, 14), das in dem Gehäuse (3) angeordnet ist und das einen ersten Kontakt (13) und einen zweiten Kontakt (14) aufweist, wobei zumindest einer der beiden Kontakte (13, 14) beweglich ist und die beiden Kontakte (13, 14) in einem eingeschalteten Zustand des Schaltgeräts (1) in Kontakt zueinander und in einem ausgeschalteten Zustand des Schaltgeräts (1) außer Kontakt zueinander sind, wobei der erste Kontakt (13) elektrisch leitend mit einer feststehenden Elektrode (4) und der zweite Kontakt (14) elektrisch leitend mit einer beweglichen Elektrode (5) verbunden ist, sowie eine Lichtbogentreiberanordnung (15, 16), die zumindest im Bereich des Kontaktpaares (13, 14) ein Magnetfeld erzeugt, wobei eine Löscheinrichtung (17, 18) zum Löschen des Lichtbogens vorgesehen ist, in die der Lichtbogen durch die Lichtbogentreiberanordnung (15, 16) getrieben wird, wobei das Gehäuse (3) ein Isolatorrohr (10) aus einem elektrisch isolierenden Material sowie zwei das Isolatorrohr (10) an seinen Enden verschließende Deckel (7, 9) umfasst und wobei das Isolatorrohr (10), die Deckel (7, 9) und die Elektroden (4, 5) rotationssymmetrisch zu einer Längsachse (L) ausgebildet sind,
wobei die Löscheinrichtung (17, 18) aus einem elektrisch nicht leitenden Material hergestellt ist und derart geformt ist, dass der Lichtbogen mäanderförmig aufgeweitet wird, wobei zumindest eine Lichtbogenleitanordnung (24, 25) vorgesehen ist, mittels derer ein zwischen den Kontakten (13, 14) auftretender Lichtbogen zu der Löscheinrichtung (17, 18) geleitet wird, wobei jede der Elektroden (4, 5) eine Leitanordnung der Lichtbogenleiteinrichtung in Form einer sich, ausgehend von dem jeweiligen Kontakt (13, 14) in von der jeweilig anderen Elektrode abgewandten Richtung, erweiternden Oberfläche aufweist.

2. Schaltgerät nach Anspruch 1, **dadurch gekennzeichnet, dass** die Löscheinrichung (17, 18) mehrere mit Abstand zueinander gestapelte Löschplatten (20, 20', 21) aus einem hitzebeständigen und elektrisch nicht leitenden Material umfassen.

3. Schaltgerät nach Anspruch 2, **dadurch gekennzeichnet, dass** die Löschplatten (20, 20', 21) an einer Einlaufseite (19) der Löscheinrichung (17, 18) unterschiedlich weit vorstehen.

4. Schaltgerät nach Anspruch 3, **dadurch gekennzeichnet, dass** abwechselnd kürzere (20) und längere Löschplatten (20') vorgesehen sind.

5. Schaltgerät nach einem der Ansprüche 2 bis 4, **dadurch gekennzeichnet, dass** die Löschplatten (20, 20', 21) jeweils auf einer Einlaufseite (19) der Löscheinrichungen (17, 18) eine Einkerbung (22, 22', 23) aufweisen, die asymmetrisch ausgebildet und/oder außermittig angeordnet sind.

6. Schaltgerät nach Anspruch 5, **dadurch gekennzeichnet, dass** die Einkerbungen (22, 22', 23) aller Löschplatten (20, 20', 21) eine Nut mit ungeradem Verlauf bilden.

7. Schaltgerät nach einem der vorangehenden Ansprüche, **dadurch gekennzeichnet, dass** die Lichtbogentreiberanordnung mindestens zwei Permagnentmagnete (15, 16) umfasst, die außerhalb des Gehäuses (3) angeordnet sind.

8. Schaltgerät nach einem der vorangehenden Ansprüche, **dadurch gekennzeichnet, dass** die Lichtbogenleitanordnung ein erstes Leitblech (24) und ein zweites Leitblech (25) umfasst, welche jeweils ausgehend von den Kontakten derart in Richtung zu der zumindest einen Löscheinrichtung (17, 18) verlaufen, dass sich der Abstand zueinander vergrößert.

9. Schaltgerät nach einem der vorangehenden Ansprüche, **dadurch gekennzeichnet, dass** für eine erste Polarität eines Lichtbogens eine erste Löscheinrichtung (17) und für eine zweite Polarität des Lichtbogens eine zweite Löscheinrichtung (18) vorgesehen sind.

10. Schaltgerät nach einem der vorangehenden Ansprüche, **dadurch gekennzeichnet, dass** die bewegliche Elektrode (5) über einen Faltenbalg (6) abgedichtet aus dem Gehäuse (3) geführt ist und dass an der beweglichen Elektrode (5) ein Schirmblech (30) vorgesehen ist, das den Faltenbalg (6) zumindest teilweise umgibt.

11. Schaltgerät nach einem der vorangehenden Ansprüche, **dadurch gekennzeichnet, dass** einer der Deckel (7) einstückig mit der feststehenden Elektrode (4) ausgebildet ist.

## Claims

1. Switching device (1) suitable for direct current operation comprising a gas-tight encapsulated, electrically insulated housing (3) which is filled with an insulating gas, at least one contact pair (13, 14) arranged in the housing (3) and having a first contact (13) and a second contact (14), wherein at least one of the two contacts (13, 14) is movable and the two contacts (13, 14) are in contact with each other in an activated state of the switching device (1) and are out of contact to each other in a deactivated state of the switching device (1), wherein the first contact (13) is electrically connected to a fixed electrode (4) and the second contact (14) is electrically connected to a movable electrode (5), as well as an arc driver assembly (15, 16) which generates a magnetic field at least in the region of the contact pair (13, 14), wherein an extinguishing device (17, 18) is provided for extinguishing the arc, into which the arc is driven by the arc driver assembly (15, 16), wherein the housing (3) comprises an insulator tube (10) made of an electrically insulating material and two lids (7, 9) closing the insulator tube (10) at its ends, and wherein the insulator tube (10), the lids (7, 9) and the electrodes (4, 5) are configured rotationally symmetrical with respect to a longitudinal axis (L), wherein the extinguishing device (17, 18) is made of an electrically insulating material and is formed such that the arc is expanded in a meander shaped way, wherein at least one arc guide assembly (24, 25) is provided for guiding an arc occurring between the contacts (13, 14) to the extinguishing device (17, 18), wherein each of the electrodes (4, 5) comprises a guide arrangement of the arc guide assembly in the form of a surface which expands, starting from the respective contact (13, 14), in the direction facing away from the respective other electrode.

2. Switching device according to claim 1, **characterised in that** the extinguishing device (17, 18) comprises a plurality of extinguishing plates (20, 20', 21) made of a heat-resistant and electrically insulating material which are stacked spaced apart from each other.

3. Switching device according to claim 2, **characterised in that** the extinguishing plates (20, 20', 21) protrude to differing extents on an inlet side (19) of the extinguishing device (17, 18).

4. Switching device according to claim 3, **characterised in that** alternately shorter (20) and longer (20') extinguishing plates are provided.

5. Switching device according to any of claims 2 to 4, **characterised in that** the extinguishing plates (20, 20', 21) each comprise an indent (22, 22', 23) on an inlet side (19) of the extinguishing device (17,18) which is formed asymmetrically and/or arranged eccentrically.

6. Switching device according to claim 5, **characterised in that** the indents (22, 22', 23) of all extinguishing plates (20, 20', 21) form a groove with a non-straight course.

7. Switching device according to any of the preceding claims, **characterised in that** the arc driver assembly comprises at least two permanent magnets (15, 16) arranged outside of the housing (3).

8. Switching device according to any of the preceding claims, **characterised in that** the arc driver assembly comprises a first guide plate (24) and a second guide plate (25) which extend, starting from the contacts, in the direction of the at least one extinguishing device (17, 18) in such a way that the distance to each other increases.

9. Switching device according to any of the preceding claims, **characterised in that** a first extinguishing device (17) is provided for a first polarity of an arc and a second extinguishing device (18) is provided for a second polarity of the arc.

10. Switching device according to any of the preceding claims, **characterised in that** the movable electrode (5) is guided in a sealed manner out of the housing (3) via a bellows (6), and a shield sheet (30) is provided at the movable electrode (5) which partly surrounds the bellows (6).

11. Switching device according to any of the preceding claims, **characterised in that** one of the lids (7) is integrally formed with the fixed electrode (4).

## Revendications

1. Appareil de coupure (1) adapté pour un fonctionnement en courant continu, comprenant un boîtier isolant électriquement (3), encapsulé de manière étanche au gaz, lequel est rempli avec un gaz isolant, au moins une paire de contacts (13, 14) disposée dans le boîtier (3) et qui présente un premier contact (13) et un deuxième contact (14), dans lequel au moins l'un des deux contacts (13, 14) est mobile et les deux contacts (13, 14) sont en contact l'un avec l'autre dans un état enclenché de l'appareil de coupure (1) et ne sont pas en contact l'un avec l'autre dans un état déclenché de l'appareil de coupure (1), dans lequel le premier contact (13) est relié de manière électroconductrice à une électrode fixe (4) et le deuxième contact (14) de manière électroconductrice à une électrode mobile (5),
ainsi qu'un dispositif de chasse d'arc électrique (15, 16), lequel génère un champ magnétique au moins dans la zone de la paire de contacts (13, 14), dans lequel est prévu un dispositif d'extinction (17, 18) pour l'extinction de l'arc électrique dans lequel l'arc électrique est chassé par le dispositif de chasse d'arc électrique (15, 16), dans lequel le boîtier (3) comprend un tube d'isolateur (10) en un matériau isolant électriquement ainsi que deux couvercles (7, 9) fermant le tube d'isolateur (10) à ses extrémités, et dans lequel le tube d'isolateur (10), les couvercles (7, 9) et les électrodes (4, 5) sont réalisés à symétrie de rotation par rapport à un axe longitudinal (L),
dans lequel le dispositif d'extinction (17, 18) est fabriqué en un matériau non électroconducteur et est formé de manière à ce que l'arc électrique soit élargi en forme de méandres, dans lequel au moins un dispositif de guidage d'arc électrique (24, 25) est prévu, au moyen duquel un arc électrique apparaissant entre les contacts (13, 14) est guidé vers le dispositif d'extinction (17, 18), dans lequel chacune des électrodes (4, 5) présente un dispositif de guidage du dispositif de guidage d'arc électrique sous la forme d'une surface s'élargissant en partant du contact (13, 14) respectif dans la direction opposée à l'autre électrode respective.

2. Appareil de coupure selon la revendication 1, **caractérisé en ce que** le dispositif d'extinction (17, 18) comprend plusieurs plaques d'extinction (20, 20', 21), empilées avec une distance entre elles, en un matériau résistant à la chaleur et non électroconducteur.

3. Appareil de coupure selon la revendication 2, **caractérisé en ce que** les plaques d'extinction (20, 20', 21) dépassent à des distances différentes d'un côté d'entrée (19) du dispositif d'extinction (17, 18).

4. Appareil de coupure selon la revendication 3, **caractérisé en ce que** sont prévues des plaques d'extinction tour à tour plus courtes (20) et plus longues (20').

5. Appareil de coupure selon l'une des revendications 2 à 4, **caractérisé en ce que** les plaques d'extinction (20, 20', 21) présentent respectivement une encoche (22, 22', 23) sur un côté d'entrée (19) des dispositifs d'extinction (17, 18), lesquelles sont réalisées asymétriquement et/ou disposées de manière excentrée.

6. Appareil de coupure selon la revendication 5, **caractérisé en ce que** les encoches (22, 22', 23) de toutes les plaques d'extinction (20, 20', 21) forment une rainure au tracé non rectiligne.

7. Appareil de coupure selon l'une des revendications précédentes, **caractérisé en ce que** le dispositif de chasse d'arc électrique comprend au moins deux aimants permanents (15, 16) disposés à l'extérieur du boîtier (3).

8. Appareil de coupure selon l'une des revendications précédentes, **caractérisé en ce que** le dispositif de guidage d'arc électrique comprend une première tôle de guidage (24) et une deuxième tôle de guidage (25), lesquelles, en partant respectivement des contacts, s'étendent en direction de l'au moins un dispositif d'extinction (17, 18) de manière à ce que la distance entre elles s'agrandisse.

9. Appareil de coupure selon l'une des revendications précédentes, **caractérisé en ce que**, pour une première polarité d'un arc électrique, est prévu un premier dispositif d'extinction (17) et pour une deuxième polarité de l'arc électrique, un deuxième dispositif d'extinction (18).

10. Appareil de coupure selon l'une des revendications précédentes, **caractérisé en ce que** l'électrode mobile (5) est menée de manière étanchéifiée par l'intermédiaire d'un soufflet (6) hors du boîtier (3) et qu'une tôle de blindage (30) est prévue sur l'électrode mobile (5), laquelle entoure au moins partiellement le soufflet (6).

11. Appareil de coupure selon l'une des revendications précédentes, **caractérisé en ce que** l'un des couvercles (7) est réalisé d'un seul tenant avec l'électrode fixe (4).
